# EUROPÄISCHE PATENTSCHRIFT

(11) **EP 0 615 049 B1**
(45) Veröffentlichungstag und Bekanntmachung des Hinweises auf die Patenterteilung: **23.04.1997**
(21) Anmeldenummer: 94810122.5
(22) Anmeldetag: 28.02.1994
(51) Int. Cl.: E06B 9/24, E06B 9/386

(54) **Zum dosierten Einlassen von Licht in einen Raum dienende Beschattungseinrichtung mit Lamellen**
Shading device for controlling light admission to a room
Système de protection solaire, doseur à lamelles

(30) Priorität: 02.03.1993 CH 624/93
(43) Veröffentlichungstag der Anmeldung: 14.09.1994
(73) Patentinhaber: SCHENKER STOREN AG, CH-5012 Schönenwerd (CH); WAREMA RENKHOFF AG, D-97828 Marktheidenfeld (DE)
(72) Erfinder: Bolinger, Herbert, CH-4133 Pratteln (CH)
(74) Vertreter: Groner, Manfred, Dr.

(56) Entgegenhaltungen:
- EP-A- 0 371 000
- EP-A- 0 483 994
- CH-A- 375 511
- DE-A- 1 509 160
- DE-A- 2 803 299
- US-A- 3 443 860
- US-A- 4 628 980

## Beschreibung

Die vorliegende Erfindung bezieht sich auf eine Lamelle gemäss dem Oberbegriff des Anspruchs 1 und eine Beschattungseinrichtung gemäss dem Oberbegriff des Anspruchs 8.

Zum dosierten Einlassen von Licht in einen Raum sind Beschattungseinrichtungen mit Lamellen bekannt. So gibt es Beschattungseinrichtungen wie Lamellenstoren, Klappladen und dgl. mit horizontalen Lamellen und es gibt aus Lamellen bestehende Vorhänge mit vertikalachsigen Lamellen, wobei bei den einen wie den andern zur Veränderung des Lichteinlasses die Lamellen um ihre Achse schwenkbar sind. Bei Horizontal- und Vertikallamellen lassen sich die Lamellen zusammenschieben; die Horizontallamellenstores nach oben und die Vertikallamellenstores zur Seite hin. Aus der gattungsbildenden US-A-4 628 980 sind Lamellen bekannt, die jeweils mit einer dekorativen Einlage versehen sind, welche sich im wesentlichen über die gesamte Breite der Lamelle erstreckt.

Benützt werden derartige Beschattungseinrichtungen nicht nur in Wohnräumen, Büroräumen und Fabrikationshallen sondern auch in Restaurants, Museen, Gewächshäusern und auch sonst überall dort, wo der Bedarf vorhanden ist, das von aussen durch Fenster und Glaswände einfallende Licht nicht ganz, sondern teilweise abzuhalten, wie beispielsweise auch in Eisenbahnwagen oder Strassenfahrzeugen.

Den bekannten Beschattungseinrichtungen ist gemeinsam, dass sie zur Hauptsache eine Funktion haben, nämlich, den Lichtdurchtritt und somit die Wärmestrahlung durch eine Fensteröffnung nach beiden Richtungen zu beschränken. Sei es, dass sie den Lichteintritt in einen Raum (vorallem den Eintritt direkter Sonnenstrahlung) begrenzen müssen, sei es, dass sie die Einsicht in den Raum von aussen (oder beides) zu erschweren haben. Das notwendige Vorhandensein solcher Beschattungseinrichtungen an den meisten Hochbauwerken hatte bis heute zur Folge, dass die Entwicklung ihrer Konstruktion und ihres Erscheinungsbildes in erster Linie auf eine Steigerung des Bedienungskomfortes und auf die Verwendung als Fassadenstilelemente zielte.

Weiter ist es bekannt, an einzelnen Lamellen Funktionselemente wie Photozellen und Führungselemente für Schnüre zu befestigen.

Die Aufgabe der Erfindung ist es daher, ein Grundkonzept für eine Lamelle bzw. für einen damit gefertigten Store zu finden, das unabhängig von den zu befriedigenden Bedürfnissen immer gleich bleibt und an dem baukastenartig die verschiedensten Funktionselemente derart anbringbar und austauschbar sind, dass die Lamellenbreite gegebenenfalls nur teilweise mit Funktionselementen belegt ist und auch nachträglich Änderungen am Store möglich sind.

Erfindungsgemäss wird diese Aufgabe gelöst durch die kennzeichnenden Merkmale des Anspruchs 1.

Die Erfindung hat den Vorteil, dass an einem Grundmodell der Beschattungseinrichtung Zubehörelemente anbringbar sind, durch die die Beschattungseinrichtung entsprechend ihrem Einsatzort zusätzliche Funktionen übernehmen kann. Zudem kann eine bereits erstellte Beschattungseinrichtung mit zusätzlichen Funktionselementen nachgerüstet werden, wenn veränderte Umstände dies erfordern.

Dank der Erfindung können Reflektorplatten an den Lamellen angebracht werden, die das Aussenlicht gezielt in einen Raum lenken oder streuen. Dadurch wird die Möglichkeit geschaffen - je nach Lage eines Raumes, nach Sonnenstand und Witterung - mehr Aussenlicht in einen Raum zu bringen als dies bei hochgezogener Beschattungseinrichtung möglich wäre. Dies schafft insbesondere bei klimatisierten Büroräumen Energiesparmöglichkeiten. Solche Büroräume sind oft zur Vergleichmässigung der Wirkung der Klimaanlage mit einer automatischen Beschattungseinrichtung versehen, welche bei direkter Sonneneinstrahlung den Lamellenbehang absenkt, den Raum beschattet und die elektrische Beleuchtung einschaltet. Deren abgestahlte Wärmemenge heizt indessen den Raum auf und muss während der warmen Jahreszeit durch die Klimaanlage abgebaut werden, was diese wiederum belastet. Dieser Nachteil beseitigt den Einsatz von Reflektorplatten; mittels der Lamellenstellung kann ein Raum meistens mit dem Aussenlicht allein optimal ausgeleuchtet werden - oder wenn doch noch eine künstliche Beleuchtung erforderlich ist - deren Beleuchtungsstärke mit einem handelsüblichen Lichtregler reduziert werden. Ist das sichtbare Anbringen von Reflektorplatten, wie zum Beispiel in den Anflugschneisen von Flughäfen untersagt, können die Reflektorplatten entsprechend dem Anspruch 6 angeordnet sein, wodurch sich auf der nach aussen gewandten Lamellenseite die Möglichkeit für das Anbringen von Wärmedämmleisten ergibt. Wärmedämmleisten hemmen einerseits die Wärmebelastung des Gebäudes oder dessen Wärmeverlust während der Nachtabsenkung der Heiztemperatur.

Werden die Lamellen mit Sonnenzellen als Funktionselemente versehen, kann deren Energie zur elektrischen Steuerung und Betätigung der Beschattungseinrichtung verwendet werden, was die Elektrifizierungskosten solcher Beschattungseinrichtungen wesentlich senkt.

Wird der Beschattungseinrichtung eine Sicherheitsfunktion zugeordnet, kann das Funktionselement eine Abdeckung aus einem durchschusshemmenden Material, wie Hartmetallband und dgl. sein. Nachfolgend wird anhand der beiliegenden Zeichnung ein Ausführungsbeispiel der Erfindung beschrieben und es werden die damit erzielbaren Vorteile aufgezeigt. In der Zeichnung zeigt
- Fig. 1: eine Lamelle vor der Montage,
- Fig. 2: einen Ausschnitt aus einer erfindungsgemässen Einrichtung, die vor einer einen Raum abschliessenden Glasoder Kunststoffscheibe montiert ist,
- Fig. 3: ein Detail des Verstell- und Verriegelungsmechanismus der in Fig. 2 dargestellten Einrichtung,
- Fig. 4: einen Querschnitt durch ein zweites Ausführungsbeispiel einer Lamelle und
- Fig. 5: einen Querschnitt durch zwei benachbarte Lamellen gemäss Fig. 4 im Lamellenbehang oder Lamellenpanzer einer Beschattungseinrichtung.

Die in der Zeichnung dargestellten und als Ganzes mit 1 bezeichneten Lamellen der Länge a und der Breite b bestehen im wesentlichen aus drei zusammen eine Platte bildenden Teilen, nämlich dem Mittelteil 5 und den beiden an diesen angrenzenden, in einer gemeinsamen Ebene liegenden ebenen Abschnitten 2 und 3, wobei der Mittelteil als mehrkantiger, die geometrische Längsachse 4 der Lamelle umhüllender Hohlkörper ausgebildet ist. Der Abschnitt 2 ist hier sowohl an seinem Rand 1c wie auch am gegenüberliegenden, an den Mittelteil 5 angrenzenden Rand 1d auf der Oberseite, das heisst der dem Lichteinfall zugewandten Seite mit je einem Steg 1e bzw. 1f versehen. Diese beiden Stege dienen zum Halten einer auf den Abschnitt 2 aufgeschobenen spiegelnden Platte 6. Bei dieser Platte kann es sich um eine Metallplatte, also beispielsweise eine polierte Aluminiumplatte handeln oder auch um eine mit einer spiegelnden Metallschicht versehene Glasplatte, also um einen Streifen aus verspiegeltem Glas.

Wie man aus dem in der Fig. 2 dargestellten Ausschnitt aus einer erfindungsgemässen vor einer durchsichtigen Raumabschlusswand 19 angeordneten Beschattungseinrichtung ersehen kann, ist auf jeder Seite jedes Lamellen-Mittelteils 5 ein Lagerzapfen 7 eingesetzt, der aus einem in den polygonalen Hohlkörper 5 passenden Einsatz 7a, einem Hebelarm 7b und einem Achszapfen 7c gebildet wird. Jeder dieser Achszapfen ist in einem Lager 8 frei drehbar gehalten, wobei die Lager 8 am einen Lamellenende in einem Pfosten 9 und die Lager 8 am andern Lamellenende an einem Pfosten 10 befestigt sind.

Wie man der Fig. 3 entnehmen kann, sind die freien Enden der einzelnen Hebelarme 7b gelenkig mit einer Schubstange 13 verbunden, zu deren Höhenverstellung eine Gleitschiene 14 dient, die ihrerseits an einer auf einer Spindel 15 sitzenden Mutter 16 so befestigt ist, dass sie zusammen mit dem Spindelhalter 11 diese Mutter 16 gegen eine Verdrehung sichert. Diese Details sind in Fig. 2 nicht dargestellt, da sie im wesentlichen durch den Pfosten 9 verdeckt sind.

Diese Konstruktion hat nun zur Folge, dass sich die Lamellen nicht von selbst um ihre Achse verschwenken können, also fixiert sind, dass aber beim Betätigen des mit der Spindel verbundenen Winkelgetriebes 18 durch einen nicht dargestellten Motor oder eine Handkurbel die Mutter 16 nach oben oder unten verschoben wird, die ihrerseits die Schubstange 13 in der gleichen Richtung verschiebt, wodurch jede Lamelle 1 um ihre Achse 4 verschwenkt wird. Dadurch kann nicht nur erreicht werden, dass der Freiraum zwischen den einzelnen Lamellen verkleinert oder vergrössert und damit der Lichtdurchlass vermindert bzw. vermehrt wird, sondern auch, dass die auf die spiegelnden Abschnitte der einzelnen Lamellen fallenden Lichtstrahlen 12 in eine gewünschte Richtung, vorzugsweise gegen die Decke des zu beschattenden Raumes reflektiert werden können, wie das in Fig. 2 dargestellt ist.

Mit einer solchen Einrichtung lässt sich also der Einfall des Aussenlichtes nicht nur ganz oder teilweise abschirmen, sondern auch so steuern, dass in einem Raum ohne Oberlicht eine von der Decke ausgehende gleichmässig verteilte Helligkeit vorhanden ist, was für die verschiedenen, in der Einleitung genannten Räume ein wesentlicher Vorteil ist.

In der Ausführungsform der Lamelle 1 nach den Fig. 4 und 5 ist der Mittelteil 5 von zwei gegeneinander geneigten und mit der übrigen Lamelle einstückig gefertigten Rippen 20 gebildet. Der im Querschnitt quadratische Einsatz 7a ist zwischen diese von ihm leicht gespreizten Rippen 20 gesteckt und wird von ihnen kraftschlüssig festgehalten. Der den Einsatz 7a überragende Achszapfen 7 ist - im Unterschied zum Beispiel nach den Fig. 1 bis 3 - exzentrisch angeordnet. Durch ein um 90°, 180° oder oder 270° gedrehtes Einstecken des Einsatzes 7a kann der Achszapfen 7 in eine Lage verschoben werden, in der seine geometrische Achse durch den Schwenkpunkt der Lamelle 1 oder nahe an diesem vorbei geht. Ist die Lamelle durch Funktionselemente wie die Spiegelplatte 6 stark asymmetrisch belastet, kann sie durch ein Verändern der Lage ihrer Achszapfen austariert werden, so dass einerseits der Mechanismus zum Verschwenken der Lamellen minimal und gleichmässig belastet wird und anderseits die an den Lamellen angreifende Schwerkraft ein schwaches Moment in Schliessrichtung auf sie ausübt. Weiter weist in dieser Ausführungsform der Lamelle 1 nicht nur der Teil 2 sondern auch der Teil 3 zwei Stege 1e und 1f als Befestigungsstellen für weitere Funktionselemente (wie die bereits erwähnte Spiegelplatte 6) auf. Somit kann die ganze Lamellenbreite vollständig oder nur teilweise mit Funktionselementen belegt werden.

Dem Längsrand 1c folgt eine Schwalbenschwanznut, in die eine Dichtlippe 21 formschlüssig eingesetzt ist. In einer Schwenkendlage (Fig. 5a) der Lamelle 1 kommt diese Dichtlippe 21 mit der benachbarten Lamelle 1 zur Anlage und schliesst einen allfälligen Lichtspalt ab. In der anderen Schwenkendlage (Fig. 5b) ist sie von aussen sichtbar und kann die Funktion eines in Breite und Farbe variablen Zierelementes haben. Der Schwenkwinkel zwischen beiden Endlagen beträgt zirka 180°, so dass beide Seiten der Lamelle 1 nach aussen oder gegen den abzudunkelnden Raum gewendet werden können.

Anstelle einer Spiegelplatte 6 kann eine Dünnschichtsonnenzelle als Funktionselement in die Stege 1e und 1f eingeschoben werden. Geeignet sind Dünnschichtsonnenzellen aus polykristallinen, auf einen metallischen Träger aufgedampften Halbleiterschichten aus Cadmiumsulfid, Cadmiumtellurid oder Kupfersulfid von etwa 10 bis 50 µm Stärke. Solche Sonnenzellen haben ein gutes Leistungsgewicht und sind vergleichweise billig herstellbar. Die gewonnene Energie kann bei oder in der Nähe der Beschattungseinrichtung gespeichert und zu ihrer elektrischen Steuerung verwendet werden. Damit entfallen aufwendige elektrische Installationen.

Als Funktionselement können auch schusshemmende Hart- oder Sintermetallstreifen zwischen die Stege 1e und 1f geschoben werden, wenn für den von der Beschattungseinrichtung abzudunkelnden Raum erhöhte Sicherheitsvorschriften bestehen.

In einer weiteren, nicht dargestellten Ausführungsform sind die Stege la und lf zusätzlich auch auf der Gegenseite angebracht, so dass die Lamelle zum Beispiel gleichzeitig mit Spiegeln und schusshemmenden Platten bestückt werden kann.

Schliesslich sind gemäss einer ebenfalls nicht dargestellten Ausführungsform die Lamellen 1 mit raffbaren Tragelementen in horizontaler Ausrichtung gehalten und an der untersten Lamelle greift eine Zugeinrichtung an, mittels welcher der aus den Lamellen gebildete Behang raffbar ist.

## Patentansprüche

1. Lamelle für eine aus einer Vielzahl gleichartiger, Lamellen bestehende Beschattungseinrichtung, die in wenigstens einer ihrer Hauptflächen wenigstens zwei sich über ihre Länge erstreckende, hinterschnittene Nuten (1e, 1f) aufweist, in welche gleiche oder unterschiedliche Funktionselemente (6) einsetzbar sind, die mindestens annähernd die Hälfte einer Hauptfläche überdecken, dadurch gekennzeichnet, dass die Lamelle (1) mit einem sich im wesentlichen über ihre Länge erstreckenden, über wenigstens eine der Hauptflächen vorstehenden, mittleren Teil (5) geformt ist sowie mindestens eine der hinterschnittenen Nuten in Form einer Aussparung (1f) in dem mittleren Teil (5) und mindestens eine weitere der hinterschnittenen Nuten in einem Randsteg (1e) der Lamelle (1) aufweist und dass sie für eine aus horizontalen Lamellen bestehende Beschattungseinrichtung vorgesehen ist.

2. Lamelle nach Anspruch 1, dadurch gekennzeichnet, dass der mittlere Teil (5) mit einem Längskanal versehen ist, in dessen endseitigen Öffnungen Lagerzapfen (7) einsetzbar sind.

3. Lamelle nach Anspruch 2, dadurch gekennzeichnet, dass die Lagerzapfen jeweils einen in unterschiedlichen Drehwinkelstellungen drehfest in den Längskanal einsetzbaren inneren Abschnitt (7a) und einen sich exzentrisch anschliessenden äusseren Abschnitt (7) aufweisen.

4. Lamelle nach einem der Ansprüche 1 bis 3, dadurch gekennzeichnet, dass wenigstens ein Funktionselement (6) eine Reflektorplatte, vorzugsweise eine Spiegelplatte, ist.

5. Lamelle nach Anspruch 4, dadurch gekennzeichnet, dass die Reflektorplatte (6) auf der dem Lichteinfall zugewandten Fläche auf der in Öffnungsstellung der Lamelle dem zu beschattenden Raum zugewandten Seite vom mittleren Teil (5) angebracht ist.

6. Lamelle nach einem der Ansprüche 1 bis 3, dadurch gekennzeichnet, dass wenigstens ein Funktionselement eine Sonnenzelle, vorzugsweise eine Dünnschicht-Sonnenzelle ist.

7. Lamelle nach einem der Ansprüche 1 bis 3, dadurch gekennzeichnet, dass wenigstens ein Funktionselement (6) eine wärmedämmende oder eine durchschusshemmende Platte ist.

8. Beschattungseinrichtung bestehend aus einer Vielzahl von Lamellen nach einem der Ansprüche 1 bis 7.

9. Beschattungseinrichtung nach Anspruch 8, dadurch gekennzeichnet, dass die Lamellen (1) mit raffbaren Tragelementen in horizontaler Ausrichtung gehalten sind und an der untersten Lamelle (1) eine Zugeinrichtung angreift, mittels welcher der aus den Lamellen (1) gebildete Behang raffbar ist.

10. Beschattungseinrichtung nach Anspruch 9, dadurch gekennzeichnet, dass die Lamellen (1) jeweils um eine ortsfest gelagerte Längsachse (4) zwischen einer Schliessstellung und einer Offenstellung schwenkbar und in jeder Schwenkstellung fixierbar sind.

## Claims

1. Lamella which is intended for a shade-providing device, comprising a multiplicity of identical lamellae, and which has, on at least one of its main surfaces, at least two undercut grooves (1e, 1f) which extend over the length of the lamella and into which it is possible to insert identical or different functional elements (6), which cover at least approximately half a main surface, characterized in that the lamella (1) is formed with a central part (5), extending essentially over the length of the lamella and projecting beyond at least one of the main surfaces, and has at least one of the undercut grooves in the form of a clearance (1f) in the central part (5) and at least another of the undercut grooves in a border web (1e) of the lamella (1), and in that the lamella is provided for a shade-providing device comprising horizontal lamellae.

2. Lamella according to Claim 1, characterized in that the central part (5) is provided with a longitudinal duct, it being possible to insert bearing journals (7) into the end-side openings of said duct.

3. Lamella according to Claim 2, characterized in that the bearing journals each have an inner section (7a), which can be inserted into the longitudinal duct in a rotationally fixed manner in different rotary-angle positions, and an outer section (7) which adjoins said inner section eccentrically.

4. Lamella according to one of claims 1 to 3, characterized in that at least one functional element (6) is a reflector plate, preferably a mirror plate.

5. Lamella according to Claim 4, characterized in that the reflector plate (6) is provided, on the surface facing the light incidence, on that side of the central part (5) which, when the lamella is in the open position, faces the area for which the shade is to be provided.

6. Lamella according to one of Claims 1 to 3, characterized in that at least one functional element is a solar cell, preferably a thin-layer solar cell.

7. Lamella according to one of Claims 1 to 3, characterized in that at least one functional element (6) is a heat-insulating panel or a bulletproof panel.

8. Shade-providing device comprising a multiplicity of lamellae according to one of Claims 1 to 7.

9. Shade-providing device according to Claim 8, characterized in that the lamellae (1) are held in horizontal alignment by way of gather-up carrying elements, and a pulling device which can gather up the screen formed from the lamellae (1) acts on the lowermost lamella (1).

10. Shade-providing device according to Claim 9, characterized in that the lamellae (1) can each be pivoted, around a stationary longitudinal axis (4), between a closed position and an open position and can be fixed in each pivot position.

## Revendications

1. Lamelle destinée à équiper un dispositif d'ombrage, comprenant un grand nombre de lamelles semblables qui présente sur au moins une de ses faces principales au moins deux rainures (1e-1f) à contre-dépouille s'étendant sur toute leur longueur et dans lesquelles peuvent être montés des éléments fonctionnels (6) identiques ou différents recouvrant au moins approximativement la moitié d'une face principale,
caractérisée en ce que
la lamelle (1) est formée d'une partie médiane (5) s'étendant essentiellement sur toute sa longueur, en saillie par rapport à au moins une des faces principales, au moins une des rainures à contre-dépouille ayant la forme d'un évidement (1f) est formé dans la partie médiane (5), au moins une autre des rainures à contre-dépouille est pratiquée le long d'un bord nervuré (1e) de la lamelle (1), cette lamelle étant prévue pour des dispositifs d'ombrage comprenant des lamelles horizontales.

2. Lamelle selon la revendication 1,
caractérisée en ce que
la partie médiane (5) est équipée d'un canal longitudinal dans les extrémités duquel peuvent être emmanchés des tourillons porteurs (7).

3. Lamelle selon la revendication 2,
caractérisée en ce que
les tourillons porteurs comportent chacun une partie (7a) qui peut être montée solidaire en rotation dans le canal longitudinal, selon différentes positions angulaires de rotation et qui est suivie d'une partie externe (7) excentrée.

4. Lamelle selon l'une quelconque des revendications 1 à 3,
caractérisée en ce que
au moins un élément fonctionnel (6) est une plaque réflectrice, de préférence du genre miroir.

5. Lamelle selon la revendication 4,
caractérisée en ce que
la plaque réflectrice (6) est placée sur la surface exposée à la lumière, de la partie de la lamelle qui, en position d'ouverture, est située par rapport à la partie médiane (5) du côté de l'espace à ombrer.

6. Lamelle selon l'une quelconque des revendications 1 à 3,
caractérisée en ce que
au moins un élément fonctionnel est une cellule solaire, de préférence une cellule à couche mince.

7. Lamelle selon l'une quelconque des revendications 1 à 3,
caractérisée en ce qu'
au moins un élément fonctionnel (6) est une plaque isolant de la chaleur ou réduisant son passage.

8. Dispositif d'ombrage composé d'une pluralité de lamelles selon l'une quelconque des revendications 1 à 7.

9. Dispositif d'ombrage selon la revendication 8,
caractérisé en ce que
les lamelles (1) sont maintenues en position horizontale par des éléments porteurs que l'on peut rassembler, la lamelle la plus basse (1) étant en prise avec un dispositif de traction permettant de rassembler la tenture constituée par les lamelles.

10. Dispositif d'ombrage selon la revendication 9,
caractérisé en ce que
chaque lamelle (1) peut pivoter autour d'un axe longitudinal fixe (4), entre une position d'ouverture et une position de fermeture, avec possibilité de blocage dans n'importe quelle position.
